# EUROPÄISCHE PATENTSCHRIFT

(11) **EP 0 257 551 B1**
(45) Veröffentlichungstag und Bekanntmachung des Hinweises auf die Patenterteilung: **18.09.1991**
(21) Anmeldenummer: 87112048.1
(22) Anmeldetag: 19.08.1987
(51) Int. Cl.: H01R 4/24

(54) **Elektrischer Verbinder zum Anschluss von Einzelleitern mittels der Schneid-Klemmtechnik**
Electric connector for connecting single-pole wires by means of cutting terminals
Connecteur électrique pour connecter des conducteurs unipolaires au moyen de bornes découpantes

(30) Priorität: 22.08.1986 DE 3628522
(43) Veröffentlichungstag der Anmeldung: 02.03.1988
(73) Patentinhaber: SIEMENS AKTIENGESELLSCHAFT, 80333 München (DE)
(72) Erfinder: Wohlfart, Artur, Dipl.-Ing. (FH), D-8000 München 71 (DE)

(56) Entgegenhaltungen:
- FR-A- 2 333 361
- GB-A- 2 016 217
- US-A- 3 963 319
- US-A- 4 381 132
- US-A- 4 422 459

## Beschreibung

Die Erfindung bezieht sich auf einen elektrischen Verbinder mit einem zwischen einer Steckseite und einer Leiteranschlußseite von zueinander parallelen Kammern durchsetzten Isolierstoffgehäuse, das auf der Leiteranschlußseite quer zu den Kammern gerichtete, auf der Leiteranschlußseite offene Leiterkanäle aufweist, die seitlich durch Trennwände begrenzt und jeweils einer Kammer zugeordnet sind, und mit zum Einsetzen in die Kammern von der Leiteranschlußsseite her vorgesehenen Kontaktelementen, die auf der Leiteranschlußseite ein den Kammern angepaßtes U-förmiges Kastenprofil aufweisen und mit auf die Leiterkanäle ausgerichteten Kontaktierschlitzen in zueinander parallelen Seitenwänden des Kastenprofils versehen sind.

Ein derartiger Verbinder ist schon aus der DE-OS 26 53 593 bekannt und dient dazu, um Einzelleiter auf eine möglichst robuste und betriebssichere Weise mittels der Schneid-Klemmtechnik an Kontaktelemente anzuschließen, die in einem Verbindergehäuse sitzen und auf einer von der Leiteranschlußseite des Verbinders abgewandten Seite vorzugsweise als Kontaktfedern ausgebildet sind. Eine Mehrzahl von Einzelleitern, die an ihren Enden jeweils an einen solchen Verbinder angeschlossen sind, werden vielfach als Bandkabelersatz verwendet und müssen oft unter relativ rauhen Betriebsbedingungen einen sicheren elektrischen Kontakt zwischen den Leitern und elektrischen Einrichtungen gewährleisten, die über die einzelnen Leiter miteinander in Verbindung stehen. Hierbei ist es besonders wichtig, daß die Kontaktelemente des Verbinders robuste und formstabile Schneid-Klemmkontakte besitzen, die sowohl beim Eindrücken der Leiter in die Kontaktierschlitze der Schneid-Klemmkontakte, als auch bei Zugbeanspruchungen, die über die Leiter auf die Schneid-Klemmkontakte einwirken, besonders widerstandsfähig sind.

Aufgabe vorliegender Erfindung ist es daher, einen Verbinder der eingangs genannten Art so auszugestalten, daß sich eine besonders robuste und formstabile Ausgestaltung der Schneid-Klemm-Anschlußstellen der Kontaktelemente des Verbinders ergibt.

Erfindungsgemäß ergibt sich die Lösung dieser Aufgabe dadurch, daß die Kontaktelemente im Bereich der Leiterkanäle mit zu einer Querwand des Kastenprofils parallelen vom Profil abgewandten Abwinkelungen der Seitenwände versehen sind.

Insbesondere durch die zur Querwand des U-förmigen Kastenprofils parallelen Abwinkelungen der Seitenwände des U-Profils ergibt sich eine wesentliche zusätzliche Versteifung der Seitenwände auf der offenen Seite des U-Profils.

In weiterer Ausgestaltung der Erfindung kann vorgesehen sein, daß die Kammern breiter als die Leiterkanäle bemessen und quer zu den Leiterkanälen gegeneinander versetzt in wenigstens zwei Reihen vorgesehen sind.

Vorteilhaft bilden dadurch die Kammern im Bereich der Leiterkanäle Führungen für die lagerichtige Positionierung der in die Leiterkanäle des Verbindergehäuses ragenden Abschnitte der Kontaktelemente und die Trennwände können in gewissem Ausmaß elastisch nachgeben, wenn ein Kontaktelement zwischen diese eingesetzt wird.

Ferner kann im Rahmen vorliegender Erfindung vorgesehen sein, daß mit der Leiteranschlußseite des Verbindergehäuses ein Deckel verrastbar ist, der in die Leiterkanäle eingreifende, im Bereich der Seitenwände der Kontaktelemente mit Unterbrechungen versehene Rippen aufweist.

Hierdurch wird sichergestellt, daß die in die Kontaktierschlitze eingedrückten Leiter auch bei einem Verbinder, der häufig Erschütterungen, insbesondere Vibrationen, ausgesetzt ist, nicht wieder selbsttätig aus den Kontaktierschlitzen herauswandern können.

Weiter kann vorgesehen sein, daß der Deckel an seinem von einer die Leiterkanäle einseitig begrenzenden Längswand abgewandten Rand jeweils in Fortsetzung der Trennwände mit stegartigen Ansätzen versehen ist und daß das Verbindergehäuse an der Austrittsseite der Leiterkanäle einen quer zu diesen gerichteten balkonartigen Ansatz aufweist, der mit zu den Kammern parallelen, auf die Leiterkanäle ausgerichteten Schlitzen versehen ist.

Diese Ausgestaltung von Deckel und Gehäuse ermöglicht es vorteilhaft, die einzelnen Leiter wahlweise in Richtung der Leiterkanäle aus dem Verbindergehäuse herauszuführen oder die Leiter parallel zum Verlauf der Kontaktelement-Kammern entweder in der einen oder anderen Richtung vom Verbinder wegzuführen, wobei es ohne weiteres möglich ist, einige Leiter in dieser, andere Leiter in jener und die restlichen Leiter schließlich in der dritten Richtung vom Verbinder wegzuführen. Hierzu werden die einen Leiter zwischen die stegartigen Ansätze des Deckels geklemmt, in die Schlitze des Gehäuses eingedrückt bzw. frei vom Verbinder weggeführt.

Eine Weiterbildung der Erfindung besteht darin, daß die Kontaktelemente in einem mittleren Abschnitt, an dem freien Rand ihrer Seitenwände, jeweils mit einer Reihe wellenförmiger Vorsprünge versehen sind, die zur Steckseite hin flacher als zur Leiteranschlußseite geneigt sind und deren Höhe zur Leiteranschlußseite zunimmt.

Bei geeigneter Bemessung der wellenförmigen Vorsprünge graben sich diese beim Einsetzen der Kontaktelemente in das Verbindergehäuse von der Leiteranschlußseite des Gehäuses her in das Kunststoffmaterial der Kammerwände ein und halten dadurch das Kontaktelement in der Kammer entgegen der Einsetzrichtung fest.

Schließlich kann im Rahmen vorliegender Erfindung noch vorgesehen sein, daß aus dem mittleren Abschnitt der Seitenwände der Kontaktelemente zur Leiteranschlußseite hin Lappen herausgebogen sind, die quer zur Einsetzrichtung der Kontaktelemente in die Kammern nach außen abstehen und an Gehäuseabsätzen der Kammern abstützbar sind.

Die zur Leiteranschlußseite hin aus dem U-förmigen Kastenprofil herausgebogenen Lappen, die sich an Gehäuseabsätzen abstützen, übernehmen beim Eindrücken der Leiter in die Kontaktierschlitze der Kontaktelemente den Einpreßdruck und leiten ihn unschädlich für die z.B. als Kontaktfeder ausgebildete Steckseite der Kontaktelemente an das Gehäuse ab. Durch das Herausbiegen der Lappen zur Leiteranschlußseite hin können die Lappen bei enger Passung zwischen Kontaktelement und Kammerwand unter der Belastung der beim Eindrücken der Leiter auftretenden Kräfte nicht wieder zurückgebogen werden.

Ein Ausführungsbeispiel der Erfindung wird nachfolgend anhand von vier Figuren noch näher erläutert.

Dabei zeigen, mehr oder weniger stark vergrößert, und teilweise im Schnitt
- Fig. 1: eine Seitenansicht des Verbindergehäuses mit einer geschnitten dargestellten Kammer und einem in diese Kammer eingesetzten Kontaktelement,
- Fig. 2: eine Ansicht der Anschlußseite des Verbindergehäuses ohne Deckel,
- Fig. 3: eine Ansicht des Deckels von unten, also von der Anschlußseite des Verbindergehäuses her gesehen, wobei der Deckel stark verkürzt dargestellt ist und
- Fig. 4: eine Seitenansicht eines bei dem Verbinder verwendeten Kontaktelementes.

Im einzelnen ist den Figuren zu entnehmen, daß ein aus einem vorzugsweise aus einem formstabilen Kunststoff hergestelltes Verbindergehäuse 1, das etwa quaderförmig gestaltet ist, zwischen einer Steckseite 2 und einer Leiteranschlußseite 3 von zueinander parallel gerichteten Kammern 4 durchsetzt ist. Jede Kammer 4 ist zur Aufnahme eines Kontaktelementes 5 vorgesehen, das auf der Steckseite 2 als Kontaktfeder ausgebildet ist und auf der Leiteranschlußseite 3 zur Verbindung mit einem Leiter mittels der Schneid-Klemm-Anschlußtechnik Kontaktierschlitze 6 aufweist. Jedes Kontaktelement 5 basiert auf einem mittleren Abschnitt 7, der ein U-förmiges Kastenprofil besitzt und sich in Richtung der Kammern 4 erstreckt. Das Kastenprofil wird durch eine Querwand 8 und zwei Seitenwänden 9 gebildet, die sich im mittleren Abschnitt 7 des Kontaktelementes 5 eng an die Kammerwände anschmiegen.

Am freien Rand der Seitenwände 9 sind im mittleren Abschnitt 7 der Kontaktelemente 5 drei wellenförmige Vorsprünge 10 vorgesehen, die in Verlaufsrichtung einer Kammer hintereinander angeordnet sind und deren Höhe zur Leiteranschlußseite des Kontaktelementes hin zunimmt. Infolge der engen Passung zwischen dem U-förmigen Kastenprofil des Kontaktelementes 5 und einer Kammer 4 graben sich die Vorsprünge 10 in eine Kammerwand ein, wenn das Kontaktelement von der Leiteranschlußseite 3 her in eine Kammer eingesetzt wird. Da die Vorsprünge 10 zur Leiteranschlußseite 3 hin steiler abfallen, als zur Steckseite 2, wirken sie widerhakenartig. Ein Kontaktelement 5 wird daher von den Vorsprüngen 10 betriebssicher in einer Kammer 4 festgehalten.

Auf der Steckseite 2 ist das U-förmige Kastenprofil der Kontaktelemente 5 in drei in Richtung der Kammern 4 sich erstreckende Streifen aufgelöst, wobei die Streifen in Fortsetzung der Seitenwände 9 des U-Profils Kontaktfederschenkel 11 bilden und die Querwand 8 sich als Stab 12 fortsetzt, an dem sich die Kontaktfederschenkel 11 mit Abwinkelungen 13 federnd abstützen und somit in einem vorgeöffnetem Zustand gehalten werden. Der Stab 12 stabilisiert außerdem das Kontaktelement in einer Kammer 4 auf der Steckseite 2 und sorgt damit dafür, daß die Kontaktfederschenkel 11 ihre vorgesehene Position innerhalb einer Kammer 4 einnehmen.

Im mittleren Abschnitt 7 sind aus den Seitenwänden 9 Lappen 14 in Richtung zur Leiteranschlußseite 3 quer zum Verlauf der Kammern 4 herausgebogen. Mit jeweils einem Lappen 14 auf jeder Seite des U-förmigen Kastenprofils der Kontaktelemente 5 stützt sich das Kontaktelement in einer Kammer 4 an Gehäuseabsätzen ab, die sich durch eine Erweiterung 15 der Kammern zur Leiteranschlußseite 3 hin ergeben. Die Lappen 14 begrenzen die Einsetztiefe der Kontaktelemente 5 in den Kammern 4 und übertragen den von einem Leiter beim Eindrücken des Leiters in einen Kontaktiersschlitz 6 auf das Kontaktelement 5 ausgeübten Druck für die Kontaktfederschenkel 11 unschädlich auf das Verbindergehäuse 1.

Auf der Leiteranschlußseite 3 sind die Seitenwände 9 des U-förmigen Kastenprofils der Kontaktelemente 5 jeweils mit einem zur Leiteranschlußseite 3 hin offenen Kontaktierschlitz 6 versehen. Außerdem weisen die Seitenwände 9 an ihrem von der Querwand 8 abgewandten Freirand eine vom U-Profil weggerichtete Abwinkelung 16 auf.

Die Kammern 4 gehen auf der Leiteranschlußseite 3 in quer zu den Kammern 4 verlaufende Leiterkanäle 17 über, die durch Trennwände 18 seitlich begrenzt sind. Eine Längswand 19 schließt die Leiterkanäle 17, die zur Leiteranschlußseite 3 und zu der von der Längswand 19 abgewandten Seite hin offen sind, auf einer Seite ab. Jeder Leiterkanal 17 ist einer Kammer 4 zugeordnet. Die Kammern 4 sind in zwei Reihen angeordnet, wobei jeweils eine Kammer 4 gegenüber einer benachbarten Kammer 4 versetzt ist.

Im Bereich der Leiterkanäle 17 stützen sich die Kontaktelemente 5 einerseits mit der Querwand 8 andererseits mit den Seitenwand-Abwinkelungen 16 an den Trennwänden 18 ab. Außerdem sind die Leiterkanäle 17 schmäler, als die Kammern 4, so daß sich die Kontur der Kammern 4 im Bereich der Leiterkanäle 17 in Form von Nuten 20 in den Trennwänden 18 fortsetzen. Durch diese Bemessung der Leiterkanäle und der Kammern, bzw. der dadurch erforderlichen Nuten 20 im Bereich der Leiterkanäle, werden die Kontaktelemente auf der Leiteranschlußseite zusätzlich stabilisiert. Die beiden Kontaktierschlitze 6 eines jeden Kontaktelements 5 fluchten mit einem Leiterkanal 17, wodurch ein in die Kontaktierschlitze 6 eines Kontaktelementes 5 eingedrückter Leiter zugleich in einen Leiterkanal 17 eingepaßt wird.

Mit der Leiteranschlußseite 3 des Verbindergehäuses 1 ist ein Deckel 21 verrastbar, der auf seiner den Leiterkanälen 17 zugewandten Seite 22 in die Leiterkanäle 17 passende Rippen 23 aufweist. Die Rippen 23 sind mit Unterbrechungen 24 versehen, die die Seitenwände 9 der Kontaktelemente 5 aussparen. Die Rippen 23 halten die Leiter in den Leiterkanälen 17 fest und verhindern dadurch, daß ein Leiter wieder aus einem Kontaktierschlitz 6 herauswandern kann.

Auf der von der Längswand 19 abgewandten Seite 25 des Verbindergehäuses 1 ist das Gehäuse mit einem balkonartigen Ansatz 26 versehen, der auf die Leiterkanäle 17 ausgerichtete Schlitze 27 aufweist. Die Schlitze 27 erstrecken sich parallel zu den Kammern 4.

Außerdem ist der Deckel 21 auf der mit der Seite 25 korrespondierenden Seite mit stegartigen Ansätzen 28 versehen, die mit den Trennwänden 18 des Gehäuses 1 fluchten. Die stegartigen Ansätze 28 sind seitlich widerhakenförmig ausgebildet, so daß ein Leiter, der zwischen zwei stegartige Ansätze 28 des Deckels 21 eingedrückt wird, dadurch zwischen den Ansätzen 28 festgehalten wird.

Ein mit einem Kontaktelement 5 kontaktierter Leiter, der mit einem Ende gegen die Längswand 19 gerichtet ist, wodurch die Längswand 19 unerwünschte Kurzschlüsse zwischen blanken Leiterenden verhindert, tritt auf der von der Längswand 19 abgewandten Seite 25 aus einem Leiterkanal 17 aus und kann nun entweder in Richtung eines Leiterkanals 17 vom Verbindergehäuse 1 weggeführt werden, oder zwischen zwei Ansätze 28 des Deckels 21 geklemmt werden, wodurch der Leiter parallel zur Verlaufsrichtung der Kammern 4 von der Leiteranschlußseite 3 des Gehäuses 1 weggeführt wird oder in einen seinem Leiterkanal 17 zugeordneten Schlitz 27 eingedrückt wird, wodurch der betreffende Leiter parallel zum Verlauf der Kammern 4 in Richtung zur Steckseite 1 gehalten wird und dadurch vorteilhaft in dieser Richtung von seinem Leiterkanal 17 weggeführt werden kann.

## Patentansprüche

1. Elektrischer Verbinder mit einem zwischen einer Steckseite (2) und einer Leiteranschlußseite (3) von zueinander parallelen Kammern (4) durchsetzten Isolierstoffgehäuse (1), das auf der Leiteranschlußseite (3) quer zu den Kammern (4) gerichtete, auf der Leiteranschlußseite (3) offene Leiterkanäle (17) aufweist, die seitlich durch Trennwände (18) begrenzt und jeweils einer Kammer (4) zugeordnet sind, und mit zum Einsetzen in die Kammern (4) von der Leiteranschlußseite (3) her vorgesehenen Kontaktelementen (5), die auf der Leiteranschlußseite (3) ein den Kammern (4) angepaßtes U-förmiges Kastenprofil aufweisen und mit auf die Leiterkanäle (17) ausgerichteten Kontaktierschlitzen (6) in zueinander parallelen Seitenwänden (9) des Kastenprofils versehen sind,
**dadurch gekennzeichnet,**
daß die Kontaktelemente (5) im Bereich der Leiterkanäle (17) mit zu einer Querwand (8) des Kastenprofils parallelen vom Profil abgewandten Abwinkelungen (16) der Seitenwände (9) versehen sind.

2. Verbinder nach Anspruch 1,
**dadurch gekennzeichnet,**
daß die Kammern (4) breiter als die Leiterkanäle (17) bemessen und quer zu den Leiterkanälen gegeneinander versetzt in wenigstens zwei Reihen vorgesehen sind.

3. Verbinder nach einem der Ansprüche 1 oder 2,
**dadurch gekennzeichnet,**
daß mit der Leiteranschlußseite (3) des Verbindergehäuses (1) ein Deckel (21) verrastbar ist, der in die Leiterkanäle (17) eingreifende, im Bereich der Seitenwände (9) der Kontaktelemente (5) mit Unterbrechungen (24) versehene Rippen (23) aufweist.

4. Verbinder nach Anspruch 3,
**dadurch gekennzeichnet,**
daß der Deckel (21) an seinem von einer die Leiterkanäle (17) einseitig begrenzenden Längswand (19) abgewandten Rand jeweils in Fortsetzung der Trennwände (18) mit stegartigen Ansätzen (28) versehen ist.

5. Verbinder nach Anspruch 4,
**dadurch gekennzeichnet,**
daß das Verbindergehäuse (1) an der Austrittsseite der Leiterkanäle (17) einen quer zu diesen gerichteten balkonartigen Ansatz (26) aufweist, der mit zu den Kammern (4) parallelen auf die Leiterkanäle (17) ausgerichteten Schlitzen (27) versehen ist.

6. Verbinder nach einem der vorhergehenden Ansprüche,
**dadurch gekennzeichnet,**
daß die Kontaktelemente (5) in einem mittleren Abschnitt (7) an dem freien Rand ihrer Seitenwände (9) jeweils mit einer Reihe wellenförmiger Vorsprünge (10) versehen sind, die zur Steckseite (2) hin flacher als zur Leiteranschlußseite (3) geneigt sind und deren Höhe zur Leiteranschlußseite (3) zunimmt.

7. Verbinder nach Anspruch 6,
**dadurch gekennzeichnet,**
daß aus dem mittleren Abschnitt (7) der Seitenwände (9) der Kontaktelemente (5) zur Leiteranschlußseite (3) hin Lappen (14) herausgebogen sind, die quer zur Einsetzrichtung der Kontaktelemente (5) in die Kammern (4) nach außen abstehen und an Gehäuseabsätzen der Kammern abstützbar sind.

## Claims

1. Electrical connector having an insulating material housing (1) penetrated between a plug-in side (2) and a conductor terminal side (3) by chambers (4) which are parallel to one another, which insulating material housing (1) has conductor channels (17) on the conductor terminal side (3) which are directed transversely with respect to the chambers (4) and are open on the conductor terminal side (3), which conductor channels are limited laterally by dividing walls (18) and assigned in each case to one chamber (4), and having contact elements (5) provided for insertion into the chambers (4) from the conductor terminal side (3), which contact elements have on the conductor terminal side (3) a U-shaped box profile matched to the chambers (4) and are provided with contacting slots (6) aligned with the conductor channels (17) in mutually parallel side walls (9) of the box profile, characterised in that the contact elements (5) are provided in the region of the conductor channels (17) with angled portions (16) of the side walls (9), which angled portions are parallel to a transverse wall (8) of the box profile and face away from the profile.

2. Connector according to Claim 1, characterised in that the chambers (4) are dimensioned broader than the conductor channels (17) and are provided in at least two rows offset with respect to one another transversely to the conductor channels.

3. Connector according to one of Claims 1 or 2, characterised in that a lid (21) can be locked to the conductor terminal side (3) of the connector housing (1), which lid has ribs (23) which engage in the conductor channels (17) and are provided with discontinuations (24) in the region of the side walls (9) of the contact elements (5).

4. Connector according to Claim 3, characterised in that the lid (21) is provided at its edge facing away from a longitudinal wall (19) which delimits the conductor channels (17) on one side with web-like attachments (28) in each case as a continuation of the dividing walls (18).

5. Connector according to Claim 4, characterised in that the connector housing (1) has on the exit side of the conductor channels (17) a balcony-like attachment (26) directed transversely to the latter, which attachment is provided with slots (27) aligned with the conductor channels (17) and parallel to the chambers (4).

6. Connector according to one of the preceding claims, characterised in that the contact elements (5) are provided in a central section (7) at the free end of their side walls (9) in each case with a row of wave-shaped projections (10) which slope more gently towards the plug-in side (2) than towards the conductor terminal side (3) and whose height increases towards the conductor terminal side (3).

7. Connector according to Claim 6, characterised in that tabs (14) are bent out of the central section (7) of the side walls (9) of the contact elements (5) towards the conductor terminal side (3), which tabs protrude outwards transversely with respect to the insertion direction of the contact elements (5) into the chambers (4) and can be supported on housing shoulders of the chambers.

## Revendications

1. Connecteur électrique comportant un boîtier en matériau isolant (1), qui est traversé par des chambres (4) parallèles entre elles et disposées entre un côté d'enfichage (2) et un côté (3) de raccordement de conducteurs, possède des canaux ouverts (17) de logement des conducteurs, dirigés vers le côté (3) de raccordement des conducteurs, transversalement par rapport aux chambres (4), et ouverts en direction du côté (3) de raccordement des conducteurs et qui sont limités latéralement par des parois de séparation (18) et sont associés respectivement à une chambre (4), et des éléments de contact (5), qui sont destinés à être insérés dans les chambres (4) à partir du côté (3) de raccordement des conducteurs, possèdent, sur ce côté (3), un profil de boîte en forme de U adapté aux chambres (4) et sont équipés de fentes de contact (6), alignées sur les canaux (17) de logement des conducteurs et ménagées dans des parois latérales (9) du profil de boîte, parallèles entre elles, caractérisé par le fait qu'au voisinage des canaux (17) logeant les conducteurs, les parois latérales (9) des éléments de contact (5) possèdent des parties repliées (16), qui sont parallèles à une paroi transversale (8) du profil de boîte et s'écartent de ce dernier.

2. Connecteur suivant la revendication 1, caractérisé par le fait que les chambres (4) sont dimensionnées de manière à être plus larges que les canaux (17) logeant les conducteurs et sont décalées réciproquement en étant disposées suivant deux rangées, transversalement par rapport aux canaux logeant les conducteurs.

3. Connecteur suivant l'une des revendications 1 ou 2, caractérisé par le fait que sur le côté (3) de raccordement des conducteurs du boîtier (1) du connecteur peut être encliqueté un couvercle (21), qui possède des nervures (23) s'engageant dans les canaux (17) de logement des conducteurs et comportant des interruptions (21) dans la zone des parois latérales (9) des éléments de contact (5).

4. Connecteur suivant la revendication 3, caractérisé par le fait que le couvercle (21) comprend des éléments saillants en forme de tiges (28), sur son bord tourné à l'opposé d'une paroi longitudinale (19) qui limite unilatéralement les canaux (17) logeant les conducteurs, et ce respectivement dans le prolongement des parois latérales de séparation (18).

5. Connecteur suivant la revendication 4, caractérisé par le fait que le boîtier (1) du connecteur comporte, sur le côté sortie des canaux (17) de logement des conducteurs, un élément saillant (26) en forme de balcon qui est dirigé transversalement par rapport à ces canaux et est pourvu de fentes (27) parallèles aux chambres (4) et alignées sur les canaux (17) logeant les conducteurs.

6. Connecteur suivant l'une des revendications précédentes, caractérisé par le fait que les éléments de contact (5) comportent, dans une section centrale (7), sur le bord libre de leurs parois latérales (9), respectivement une rangée de parties saillantes de forme ondulée (10) qui sont plus faiblement inclinées en direction du côté d'enfichage (2) que vers le côté (3) de raccordement des conducteurs et dont la hauteur augmente en direction de ce côté.

7. Connecteur suivant la revendication 6, caractérisé par le fait qu'à partir de la section médiane (7) des parois latérales (9) des éléments de contact (5) s'étendent vers l'extérieur des languettes repliées (14) qui sont dirigées vers le côté (3) de raccordement des conducteurs, font saillie vers l'extérieur transversalement par rapport à la direction d'insertion des éléments de contact (5) dans les chambres (4) et peuvent prendre appui sur des épaulements des chambres du boîtier.
